# FASCICULE DE BREVET EUROPEEN

(11) **EP 1 440 028 B1**
(45) Date de publication et mention de la délivrance du brevet: **26.09.2007**
(21) Numéro de dépôt: 02791890.3
(22) Date de dépôt: 24.10.2002
(51) Int. Cl.: B65H 75/14, B65H 49/38

(54) **DISPOSITIF DESTINE A FACILITER LA MANUTENTION AU SOL PAR ROULAGE ET LE PIVOTEMENT DE BOBINES OU TOURETS**
VORRICHTUNG ZUR ERLEICHTERUNG DER HANDHABUNG VON SPULEN ODER HASPELN DURCH ROLLEN UND SCHWENKEN AUF DEM BODEN
DEVICE FOR FACILITATING HANDLING ON THE GROUND BY ROLLING AND PIVOTING REELS OR DRUMS

(30) Priorité: 24.10.2001 FR 0114246
(43) Date de publication de la demande: 28.07.2004
(73) Titulaire: Magaud, André, 63190 Orleat (FR)
(72) Inventeur: Magaud, André, 63190 Orleat (FR)
(74) Mandataire: Thivillier, Patrick
(86) Numéro de dépôt international: PCT/FR2002/003640
(87) Numéro de publication internationale: WO 2003/035529

(56) Documents cités:
- EP-A- 1 038 820
- DE-C- 487 800
- FR-A- 2 711 128
- US-A- 3 152 772
- PATENT ABSTRACTS OF JAPAN vol. 1996, no. 04, 30 avril 1996 (1996-04-30) & JP 07 330223 A (HITACHI CABLE LTD), 19 décembre 1995 (1995-12-19)

## Description

L'invention se rattache au secteur technique des bobines ou tourets pour l'enroulement de produits souples.

D'une manière parfaitement connue pour un homme du métier, un touret ou bobine comprend un tambour ou mandrin central rendu solidaire, à chacune de ses extrémités, par tous moyens connus et appropriés, de flasques circulaires.

Ces tourets, de dimensions importantes, sont destinés à recevoir, par enroulement sur le mandrin, différents types de produits souples de grande longueur et de section variable. L'axe de l'ensemble est équipé de différents systèmes pour permettre des opérations d'enroulement, de déroulement et de manutention. Les manutentions mécaniques se font par l'axe et doivent être adaptées suivant l'équipement de ce dernier.
On a proposé également des systèmes permettant d'entraîner en rotation le mandrin par rapport aux flasques latéraux pour le conditionnement des produits. On peut citer par exemple l'enseignement des brevets EP 1.038.820 et US 3.152.772.

Un problème important rencontré, est d'assurer la manutention au sol de ce type de tourets, qui sont de dimensions et de poids très importants de l'ordre de 500 kg par exemple. Généralement, la manutention au sol s'effectue par roulement du touret avec action des opérateurs sur la circonférence des flasques. Les changements de direction nécessitent de faire riper ou glisser un flasque sur le sol. Il en résulte un manque de précision et un effort très important à exercer sur le touret. Parfois, ce poids rend impossible la manutention du touret.

L'invention s'est fixée pour but de remédier à ces inconvénients, de manière simple, sûre, efficace et rationnelle.

Le problème que se propose de résoudre l'invention est de faciliter la manutention au sol des tourets comprenant un tambour central d'enroulement rendu solidaire, à chaque extrémité, de flasques circulaires, au moyen d'un dispositif conforme à celui défini dans la première partie de la revendication 1.

Le problème posé est résolu par les caractéristiques relevant de la deuxième partie de la revendication 1.

Compte tenu de ces dispositions, il en résulte qu'un faible effort exercé sur l'un ou l'autre des flasques permet d'orienter très facilement le touret.

Le chemin de roulement fait partie intégrante de l'ensemble du touret, ou peut être indépendant et facilement adaptable sur le touret, au niveau des flasques.

Les galets présentent une gorge circulaire de centrage coopérant avec la section du chemin de roulement, lesdits galets étant montés libres en rotation dans la section transversale interne du ou des éléments support sous forme d'un U.

Les éléments support sont constitués par des chariots recevant chacun au moins deux galets, lesdits chariots étant répartis sur la circonférence du chemin de roulement. L'ensemble des chariots sont maintenus en position par rapport au chemin de roulement circulaire, par au moins un bandage élastique constituant la bande de roulement externe.

L'invention est exposée ci-après plus en détail à l'aide des figures des dessins annexés dans lesquels :
- la figure 1 est une vue en perspective d'un exemple de touret équipé du dispositif selon l'invention ;
- les figures 2 et 3 sont des vues partielles, en coupe longitudinale, de différentes formes de réalisation du dispositif monté sur le touret ;
- la figure 4 est une vue en coupe transversale considérée selon la ligne 4-4 de la figure 3.

Selon la figure 1, le touret présente un mandrin central d'enroulement (1), rendu solidaire, à chacune de ses extrémités, de deux flasques circulaires (2) et (3). Selon l'invention, le dispositif de manutention comprend des moyens faisant office de roue libre montés au niveau de la périphérie d'au moins l'un, mais de préférence de chacun des deux flasques (2) et (3), de manière à ce qu'ils tournent librement par rapport auxdits moyens. Ces moyens faisant office de roue libre sont constitués par des organes de roulement coopérant avec un chemin de roulement circulaire (4).
Ce chemin de roulement (4) peut faire partie intégrante des flasques, être rapporté sur la périphérie des flasques (figure 3), ou bien encore être rapporté et déporté à l'extérieur des flasques (figure 2). Dans le cas où le chemin de roulement (4) est rapporté, la fixation par rapport au flasque considéré, s'effectue par tout moyen de fixation à demeure, soudure par exemple, ou démontable, boulonnage par exemple. Le profil du chemin de roulement circulaire, est adapté en fonction de la charge et des contraintes et peut présenter différents profils en section.

Les organes de roulement sont avantageusement constitués par des galets (5) assujettis à un ou des éléments support (6) conformés pour former une bande de roulement externe, concentrique aux flasques et au chemin de roulement (4). Les éléments support (6) présentent, par exemple, une section transversale en U délimitant deux ailes verticales parallèles (6a) et (6b) entre lesquelles sont montés tournant les galets (5).
Ces éléments support (6) peuvent être constitués par plusieurs secteurs disposés de manière jointive, à la périphérie du chemin de roulement (4), sous forme de chariots indépendants montés d'une manière espacée sur la périphérie du chemin de roulement (4). Différents moyens peuvent être prévus pour assurer le maintien des supports (6) et de leurs galets (5), sur le chemin de roulement. Par exemple, dans le cas où les supports (6) constituent des chariots indépendants et espacés, ces derniers peuvent être maintenus en position par au moins un bandage élastique (7) constituant une bande de roulement externe.

Quelle que soit la forme de réalisation des éléments support (6), les galets (5) présentent une gorge circulaire de centrage (5a) coopérant avec la section transversale du chemin de roulement considéré (4).

A noter que le bandage élastique (7) a un profil en U renversé apte à coiffer les éléments support (6) et le chemin de roulement (4), partiellement, pour permettre d'assurer, comme indiqué, le maintien des éléments support (6) sur le chemin de roulement (4), tout en constituant une surface de roulement continue, mais en limitant tout contact entre les mains des opérateurs et les éléments du dispositif, tout en permettant un montage simple et efficace.

Les avantages ressortent bien de la description.

## Revendications

1. Dispositif pour faciliter la manutention au sol par roulement et le pivotement de bobines ou tourets comprenant un tambour central d'enroulement (1) rendu solidaire, à chaque extrémité, de flasques circulaires, ledit dispositif comprenant des organes de roulement (5) coopérant avec un chemin de roulement circulaire (4) que présente la périphérie d'au moins l'un des flasques, lesdits organes de roulement étant constitués par des galets (5),
est **caractérisé en ce que** les galets (5) sont assujettis à un ou des éléments support (6) formant une bande de roulement externe concentrique au(x) flasque(s), de manière à ce que ledit flasque tourne librement par rapport auxdits galets (5), de sorte qu'en agissant manuellement sur l'un des flasques on provoque le pivotement du touret par rapport à l'autre flasque.

2. Dispositif selon la revendication 1, **caractérisé en ce que** le chemin de roulement (4) fait partie intégrante du flasque.

3. Dispositif selon la revendication 1, **caractérisé en ce que** le chemin de roulement (4) est rapporté sur la périphérie du flasque.

4. Dispositif selon la revendication 1, **caractérisé en ce que** le chemin de roulement est rapporté et déporté à l'extérieur du flasque.

5. Dispositif selon la revendication 1, **caractérisé en ce que** les galets (5) présentent une gorge circulaire de centrage coopérant avec la section du chemin de roulement (4), lesdits galets (5) étant montés libres en rotation dans la section transversale interne du ou des éléments support sous forme d'un U.

6. Dispositif selon la revendication 1, **caractérisé en ce que** les éléments support (6) sont constitués par des chariots recevant chacun au moins deux galets, lesdits chariots étant répartis sur la circonférence du chemin de roulement.

7. Dispositif selon la revendication 6, **caractérisé en ce que** l'ensemble des chariots (6) sont maintenus en position par rapport au chemin de roulement (4) circulaire, par au moins un bandage élastique constituant la bande de roulement externe.

## Claims

1. A device to facilitate the handling of reels or drums on the ground by rolling and swivelling, comprising a central winding core (1) with each of its ends attached to circular flanges, said device comprising bearings (5) cooperating with circular raceway (4) of the periphery of at least one of the flanges, said bearings consisting of rollers (5),
**characterised in that** rollers (5) are subjected to one or more supports (6) forming an external tread concentric with the flange(s) so that said flange rotates freely relative to said roller(s) so that performing a manual action on one of the flanges causes swivelling of the winding drum relative to the other flange.

2. A device as claimed in claim 1, **characterised in that** raceway (4) is an integral part of the flange.

3. A device as claimed in claim 1, **characterised in that** raceway (4) is separately mounted on the periphery of the flange.

4. A device as claimed in claim 1, **characterised in that** the raceway is separately mounted and offset on the outside of the flange.

5. A device as claimed in claim 1, **characterised in that** rollers (5) have a circular centring groove which cooperates with the cross-section of raceway (4), said rollers (5) being freely rotatably mounted in the internal transverse cross-section of the support(s) in the form of a U.

6. A device as claimed in claim 1, **characterised in that** supports (6) consist of carriages each accommodating at least two rollers, said carriages being distributed over the circumference of the raceway.

7. A device as claimed in claim 6, **characterised in that** all the carriages (6) are maintained in position relative to circular raceway (4) by at least one elastic tyre constituting the external tread.

## Patentansprüche

1. Vorrichtung zur Erleichterung der Handhabung von Spulen oder Haspeln durch Rollen und Schwenken auf dem Boden, die eine mittlere Aufwickeltrommel (1) besitzt, die an jedem Ende mit kreisförmigen Flanschen verbunden ist, wobei die Vorrichtung Rollen (5) besitzt, die mit einer kreisförmigen Rollbahn (4) zusammenwirken, die den Umfang mindestens einer der Flansche darstellt, wobei es sich bei den Rollen um Laufrollen (5) handelt, **dadurch gekennzeichnet, dass** die Laufrollen (5) an einem Tragelement oder an mehreren Tragelementen (6) befestigt sind, die eine externe Lauffläche bilden, die zu dem Flansch (zu den Flanschen) konzentrisch ist, so dass sich der Flansch gegenüber den Laufrollen (5) frei dreht und es zum Schwenken der Haspel gegenüber dem anderen Flansch kommt, wenn einer der Flansche manuell betätigt wird.

2. Vorrichtung nach Anspruch 1, **dadurch gekennzeichnet, dass** die Rollbahn (4) ein integrierter Bestandteil des Flansches ist.

3. Vorrichtung nach Anspruch 1, **dadurch gekennzeichnet, dass** die Rollbahn (4) am Umfang des Flansches angesetzt ist.

4. Vorrichtung nach Anspruch 1, **dadurch gekennzeichnet, dass** die Rollbahn außen am Flansch angesetzt und versetzt ist.

5. Vorrichtung nach Anspruch 1, **dadurch gekennzeichnet, dass** die Laufrollen (5) eine kreisförmige Zentrierrille aufweisen, die mit dem Querschnitt der Rollbahn (4) zusammenwirkt, wobei die Laufrollen (5) frei drehend in dem inneren Querschnitt des Tragelementes oder der Tragelemente in Form eines U montiert sind.

6. Vorrichtung nach Anspruch 1, **dadurch gekennzeichnet, dass** die Tragelemente (6) aus Wagen bestehen, die jeweils mindestens zwei Laufrollen aufnehmen, wobei die Wagen am Umfang der Rollbahn verteilt sind.

7. Vorrichtung nach Anspruch 6, **dadurch gekennzeichnet, dass** sämtliche Wagen (6) gegenüber der kreisförmigen Rollbahn (4) durch mindestens eine elastische Bereifung, die die externe Lauffläche darstellt, in Position gehalten werden.
